# FASCICULE DE BREVET EUROPEEN

(11) **EP 0 813 223 B1**
(45) Date de publication et mention de la délivrance du brevet: **10.04.2002**
(21) Numéro de dépôt: 97401294.0
(22) Date de dépôt: 09.06.1997
(51) Int. Cl.: H01J 27/18

(54) **Dispositif pour engendrer un champ magnétique et source ecr comportant ce dispositif**
Magnetfelderzeugungsvorrichtung und ECR Ionenquelle dafür
Magnetic field generation means and ECR ion source using the same

(30) Priorité: 11.06.1996 FR 9607228
(43) Date de publication de la demande: 17.12.1997
(73) Titulaire: COMMISSARIAT A L'ENERGIE ATOMIQUE, 75015 Paris Cédex 15 (FR); CENTRE NATIONAL DE LA RECHERCHE SCIENTIFIQUE (CNRS), 75016 Paris (FR)
(72) Inventeur: Pacquet, Jean-Yves, 14200 Herouville Saint-Clair (FR); Leroy, Renan, 14730 Giberville (FR); Lecesne, Nathalie, 14000 Caen (FR); Sortais, Pascal, 14880 Hermanville Sur Mer (FR); Villari, Antonio, 14000 Luc Sur Mer (FR)
(74) Mandataire: Dubois-Chabert, Guy

(56) Documents cités:
- EP-A- 0 138 642
- SORTAIS P ET AL: "DEVELOPMENTS OF COMPACT PERMANENT MAGNET ECRIS" INTERNATIONAL WORKSHOP ON ECR ION SOURCES, 1995, pages 44-52, XP000609281
- ZUQI XIE ET AL: "ENHANCED ECR ION SOURCE PERFORMANCE WITH AN ELECTRON GUN" REVIEW OF SCIENTIFIC INSTRUMENTS, vol. 62, no. 3, 1 mars 1991, pages 775-778, XP000224324
- GELLER R ET AL: "MICROMAFIOS SOURCE D'IONS MULTICHARGES BASEE SUR LA RESONANCE CYCLOTRONIQUE DES ELECTRONS" REVUE DE PHYSIQUE APPLIQUEE, vol. 15, no. 5, mai 1980, pages 995-1005, XP000608558

## Description

### Domaine technique et art antérieur

L'invention concerne le domaine des dispositifs magnétiques, pour créer un champ magnétique, en particulier en vue d'une application à une source ECR (source à Résonance Cyclotronique Electronique). De telles sources sont utilisées pour produire des ions, par exemple des ions radioactifs.

D'une manière générale, le procédé mis en oeuvre pour produire des ions radioactifs avec une telle source consiste à bombarder une cible épaisse avec un faisceau d'ions lourds de haute énergie. Le faisceau d'ions lourds s'arrête dans la cible et produit des éléments par fragmentation de celle-ci, ou du projectile. La cible est chauffée à une température très élevée, d'environ 2000°C, afin de diminuer les temps de sortie des éléments créés. Ces derniers diffusent ensuite vers une source ECR dans laquelle ils sont ionisés, afin d'être accélérés par un cyclotron.

Dans certaines structures, la cible est éloignée du plasma d'une source ECR de quelques dizaines de centimètres. Le transport des éléments produits par impact du faisceau d'ions sur la cible est assuré par un tube reliant celle-ci à la source ECR. Les éléments diffusent depuis la cible vers la source par l'intermédiaire de ce tube.

Ce transfert entre la cible et la source pose problème pour les éléments condensables ainsi que pour ceux dont la durée de vie est très courte (par exemple pour ceux dont la période est de l'ordre de quelques millisecondes).

La figure 1 représente une source ECR connue, encore appelée ECR4.

Ce type de dispositif comporte la combinaison, dans une cavité hyperfréquence, d'un champ électromagnétique de haute fréquence et d'un champ magnétique. L'amplitude du champ magnétique est choisie de façon à ce que la fréquence cyclotronique électronique qui y est associée, soit égale à la fréquence du champ électromagnétique : cette condition permet une forte ionisation des atomes neutres, puisque les électrons émis sont fortement accélérés du fait de la résonance cyclotronique électronique.

Des aimants 2, 4 sont prévus, disposés de manière symétrique par rapport à un axe AA' qui traverse une zone 6, ou zone de confinement plasma. Une ligne d'injection haute fréquence 8, coaxiale, est alignée selon l'axe AA'. L'extraction des ions se fait par une ouverture 10, également à symétrie axiale AA', par exemple à l'aide d'électrodes d'extraction disposées à proximité de l'orifice 10.

On voit que, dans ce type de dispositif, la place disponible est occupée d'une part par les aimants 2, 4 et d'autre part par la ligne d'injection coaxiale 8. La cible doit donc être disposée à distance, et les espèces produites doivent être transportées depuis cette cible vers la zone de confinement 6. En outre, dans ce type de dispositif, l'environnement (aimant ou bobine) a une durée de vie limitée, lorsqu'il est exposé à un flux de neutrons ou de particules chargées.

Le dispositif illustré sur la figure 2 représente schématiquement un ensemble cible-source, dénommé "Nanomafira ; cet ensemble est décrit dans la Communication de P. Sortais et al. "Developments of compact permanent magnets ECRIS", 12th International Workshop on ECR Ion Sources, April 25-27, 1995, Riken, Japon. Un ensemble d'aimants 12, 14, 16 est disposé autour d'une zone 18 de confinement du plasma. Une cible 20 est disposée, à l'extrémité d'une ligne 22 d'injection haute fréquence, radiale ou coaxiale. Des moyens 24 sont par ailleurs prévus pour pouvoir diriger un faisceau primaire 26 en direction de la cible 20 : ainsi, le lieu de production des espèces (zone d'interaction entre le faisceau 26 et la cible 20) se trouve rapproché de la zone 18 de confinement du plasma. Ce type de dispositif permet de produire efficacement des éléments condensables, notamment radioactifs. Cependant, les zones aimantées disposées dans un cône de 150° autour de l'axe du faisceau 26, et dont le sommet peut être approximativement situé dans la cible 20, subissent, en quelques heures de fonctionnement, des effets de démagnétisation rapide, dus aux neutrons énergétiques émis par l'interaction du faisceau primaire avec la cible. Les zones du cône les plus proches de l'axe du faisceau 26 sont les plus touchées par ces effets (sur la figure 2, c'est la zone comprise dans le cône d'ouverture 2θ₁=60°). Au fur et à mesure que l'on s'éloigne de l'axe du faisceau 26, les effets de démagnétisation s'atténuent, et ils ne se font plus sentir en dehors du cône d'ouverture 2θ₂=150°.

De plus, dans toutes ces structures, l'accès au volume confiné (volume 6 de la figure 1 ou volume 18 de la figure 2) est extrêmement difficile. Lorsque des éléments sont à changer, après un fonctionnement de longue durée, le démontage de l'ensemble est difficile.

Enfin, toute modification des structures existantes est très délicate, car les sources ECR sont destinées à être couplées à des générateurs de faisceaux d'ions ou de particules, et éventuellement à des moyens d'étude des ions produits : l'environnement de ces structures est donc très contraignant.

### Exposé de l'invention

Il se pose donc le problème de trouver une structure magnétique, notamment pour source ECR, à proximité de laquelle on puisse disposer une cible, et dont les éléments magnétiques ne soient pas exposés à des effets de démagnétisation. En outre, une telle structure doit permettre un accès aisé au volume confiné.

A cette fin, l'invention a pour objet un dispositif pour engendrer un champ magnétique $\vec{\text{B}}$ comportant :
- un ensemble de N(N≥2) systèmes magnétiques, à symétrie axiale, pour former un champ magnétique axial (Bₐ), ces N systèmes étant coaxiaux et emboîtés les uns dans les autres,
- un ensemble de moyens magnétiques à structure multipolaire permettant d'obtenir un champ magnétique radial $\vec{\text{B}}$_{rad}, cet ensemble de moyens magnétiques étant disposé à l'intérieur des N systèmes magnétiques et étant coaxial à ceux-ci.

La structure coaxiale retenue permet d'obtenir un dispositif compact, à proximité duquel une cible peut être disposée : ainsi, les problèmes liés au transport d'éléments par l'intermédiaire d'un tube sont évités. De plus, une telle structure permet de diriger un faisceau primaire de particules, en direction d'une cible, sans que les éléments magnétiques soient exposés aux neutrons induits par le faisceau primaire. Enfin, cette structure permet de minimiser les ensembles à changer après un fonctionnement de longue durée : l'ensemble des éléments magnétiques étant réparti coaxialement, et emboîtés les uns dans les autres, une translation d'un des éléments par rapport aux autres est possible, ce qui permet de dégager cet élément pour y avoir accès.

La structure selon l'invention se révèle d'autant plus avantageuse, dans une source ECR, que les contraintes spatiales et d'encombrement sont extrêmement critiques dans ce type de source.

De préférence, le système est dimensionné de façon à ce que le rapport L₁/L, où L est la longueur de l'ensemble des éléments magnétiques à structure multipolaire et où L1 est la longueur du dispositif, mesuré parallèlement à l'axe de symétrie commun, est inférieur à 1,5.

Ainsi, on obtient un système compact, offrant une grande ouverture aux éléments produits à partir d'une cible disposée à proximité du dispositif selon l'invention.

Un (ou plusieurs) élément(s) isolant(s), coaxial (coaxiaux) aux N systèmes magnétiques et à l'ensemble de moyens magnétiques à structure multipolaire, peu(ven)t en outre être prévu(s) dans le dispositif : tous les éléments isolants des dispositifs connus selon l'art antérieur ont une géométrie qui dépend de la géométrie de la source, et il en résulte des isolants de forme assez complexe. Dans le cadre de la présente invention, l'isolant (ou les isolants) est (sont) au contraire de forme très simple, puisqu'il(s) présente(nt) une symétrie axiale.

L'ensemble de N systèmes magnétiques pour former un champ magnétique axial peut être réduit à 2(N=2) systèmes magnétiques, le système le plus extérieur définissant un champ axial moyen, tandis que le système intérieur permet d'établir localement au moins un gradient de ce champ axial moyen. Un tel dispositif permet d'obtenir une structure de champ B à minimum.

En particulier, le système intérieur peut comporter un seul système magnétique, permettant d'établir un gradient de champ axial, à une extrémité du système le plus extérieur.

Selon une variante, le système intérieur peut comporter deux sous-systèmes magnétiques, permettant d'établir un gradient de champ axial à chacune des deux extrémités du système le plus extérieur.

L'invention concerne également une source ECR comportant un dispositif pour engendrer un champ magnétique, tel que décrit ci-dessus, le volume intérieur ou moyen magnétique à structure multipolaire définissant une enceinte de confinement pour plasma, et des moyens pour disposer une cible, de préférence à une des extrémités de la structure multipolaire.

Un tel dispositif comporte en outre des moyens pour injecter un faisceau primaire en direction d'une cible, permettant l'injection du faisceau primaire selon l'axe commun aux N systèmes magnétiques et aux moyens magnétiques à structure multipolaire.

L'invention concerne également un procédé de production d'ions radioactifs mettant en oeuvre une source ECR telle que décrite ci-dessus.

Un tel procédé permet la production d'ions, y compris d'éléments condensables ou instables : en effet, la source ECR ne nécessite alors aucun tube pour assurer le transport des éléments.

### Brève description des figures

De toute façon, les caractéristiques et avantages de l'invention apparaîtront mieux à la lumière de la description qui va suivre. Cette description porte sur les exemples de réalisation, donnés à titre explicatif et non limitatif, en se référant à des dessins annexés sur lesquels :
- les figures 1 et 2, déjà décrites, représentent des sources ECR selon l'art antérieur,
- la figure 3 représente schématiquement une structure d'aimants pour un système magnétique selon l'invention,
- la figure 4 représente schématiquement un système d'aimants, avec deux sous-systèmes pour former un champ axial, conformément à l'invention,
- les figures 5A et 5B représentent respectivement un premier mode de réalisation d'un dispositif avec deux sous-systèmes pour le champ axial, et les variations, le long de l'axe, des champs magnétiques obtenus,
- les figures 6A et 6B représentent respectivement un autre mode de réalisation d'un dispositif avec deux sous-systèmes pour former le champ axial, et les valeurs des champs magnétiques le long de l'axe,
- les figures 7A et 7B représentent un autre mode de réalisation d'un dispositif avec deux sous-systèmes pour former le champ axial, et les champs magnétiques résultant le long de l'axe,
- les figures 8A et 8B représentent un autre mode de réalisation d'un dispositif avec deux sous-systèmes pour former le champ axial, et les variations des champs magnétiques le long de l'axe,
- la figure 9 représente un prototype de source réalisé avec une structure magnétique selon l'invention,
- la figure 10 représente la variation des champs magnétiques, le long de l'axe, dans le cas d'un prototype de source réalisé avec une structure magnétique selon l'invention.

### Exposé détaillé de modes de réalisation de l'invention

La figure 3 représente schématiquement un dispositif selon l'invention, comportant un système multipolaire 32, permettant d'engendrer un champ magnétique à symétrie radiale, autour d'un axe MM' d'une zone de confinement 34. Le système multipolaire 32 peut être par exemple du type de celui décrit dans le document de R. Geller intitulé "Micromafios, source d'ions multichargée basée sur la résonance cyclotronique des électrons", paru dans "Revue de physique appliquée", vol. 15, n°5, MAI 1980, page 995-1005. Ce peut être également une structure multipolaire du type décrite dans la demande de brevet européen (CEA) EP-138 642.

A la composante radiale du champ magnétique se superpose une composante axiale. Cette composante axiale est obtenue à l'aide d'un ensemble A₁,...A_{N} de systèmes magnétiques coaxiaux et emboîtés les uns dans les autres. Chaque système Aᵢ possède une symétrie axiale autour de l'axe MM', qui est donc commun à l'ensemble des N systèmes magnétiques permettant d'obtenir la composante axiale du champ magnétique, mais aussi au système multipolaire 32.

Le champ magnétique axial Bₐ résultant est la somme des champs magnétiques obtenus avec chacun des éléments Aᵢ.

De préférence, l'ensemble des systèmes magnétiques est configuré de manière à réaliser un champ magnétique B présentant une structure "à minimum". En d'autres termes, le champ magnétique est alors constitué par la superposition de la composante radiale multipolaire, qui présente une amplitude minimale dans la partie centrale de la cavité, et d'un champ magnétique axial à symétrie de révolution, présentant un gradient suivant l'axe MM', le champ magnétique résultant est réglé de façon à ce qu'il existe dans la cavité au moins une nappe 35 complètement fermée, et n'ayant aucun contact avec les parois de la cavité, nappe sur laquelle la condition de résonance cyclotronique électronique est satisfaite, de manière à obtenir une ionisation du gaz la traversant.

La figure 4 présente un dispositif selon l'invention, comportant une structure multipolaire 32 destinée à engendrer la composante radiale du champ, et un ensemble de deux systèmes A₁, A₂ permettant d'engendrer la composante axiale du champ magnétique de la manière décrite ci-dessus. Des surfaces fermées, d'équimodules magnétiques 36, 38 sont obtenues à l'intérieur de la zone de confinement 34. Pour la création d'ions, à l'aide d'une source ECR, un champ électromagnétique HF est injecté dans cette zone 34 par des moyens non représentés sur les figures 3 et 4. La nappe interne 36 correspond à la nappe résonnante (la fréquence cyclotronique électronique est égale à la fréquence du champ électromagnétique) ; la nappe externe 38 correspond à une surface fermée d'équimodule magnétique n'ayant aucun contact avec les parois de la cavité 34.

Comme on peut le voir sur la figure 3, chacun des systèmes Aᵢ, contribuant à la composante axiale du champ magnétique, peut être composé de ni sous-systèmes magnétiques Aᵢ₁,... Aᵢₙ. Ces sous-systèmes magnétiques ne sont pas nécessairement juxtaposés : c'est le cas du système A2 (sous-systèmes A₂₁ et A₂₂) de la figure 3.

L'homme du métier saura configurer chaque niveau du système magnétique Aᵢ, de manière à obtenir une configuration souhaitée, prédéterminée, de champ axial.

Les systèmes décrits ci-dessus, en liaison avec les figures 3 et 4 présentent de nombreux avantages.

Tout d'abord, la disposition des différents éléments, coaxiaux et mécaniquement emboîtés les uns dans les autres, permet, en cas de défaillance de l'un de ceux-ci, d'effectuer une simple translation dudit élément (mouvement symbolisé par la flèche 40 pour le système Aₙ₋₁ de la figure 3) pour réparer cet élément ou le remplacer par un autre élément.

De plus, l'accès au volume confiné 34 est libre : les zones ou surfaces S₁, S₂ définies par les extrémités de la structure multipolaire 32, ainsi que leur voisinage, sont disponibles pour pouvoir disposer à proximité immédiate du plasma, ou de la zone de confinement du plasma, un ensemble constitué par une cible 42, avec ses systèmes de chauffage et de refroidissement, ses moyens de diagnostic (par exemple thermocouple), ses dispositifs mécaniques de tenue, de démontage et d'intervention, ses réflecteurs, ... etc. Cette disposition est donc beaucoup plus souple d'utilisation que les dispositifs de l'art antérieur, qui nécessitaient souvent une installation de la cible à une distance de la zone de confinement 34 telle que des moyens de transport ou de transit des espèces produites devaient être prévus. Au contraire, dans le dispositif selon l'invention, le fait de pouvoir installer une cible à proximité d'une des extrémités S₁, S₂ de la structure multipolaire permet de produire efficacement des espèces radioactives ou condensables, dont les durées de vies sont très faibles (de l'ordre de la milliseconde).

Enfin, cette structure est compatible avec un positionnement d'un faisceau incident haute énergie 44 selon l'axe MM', dirigé en direction de la cible 42. Aucun élément magnétique ne se trouve dans le champ d'un cône 45 d'angle au sommet θ₃=150°, et dont le sommet se situe approximativement sur la cible 42 : par conséquent aucun élément magnétique ne risque d'être démagnétisé du fait de l'influence du flux de neutrons ou de particules chargé 44, de haute énergie.

Comme illustré sur la figure 4, un tel dispositif peut être dimensionné de manière à ce que le diamètre intérieur φ du système multipolaire 32 et la longueur totale L du dispositif magnétique soient dans un rapport φ/L compris entre 0,1 et 0,8. Une telle géométrie permet, lorsqu'une cible 42 est positionnée à proximité d'une extrémité S₂ du système multipolaire 32, d'exposer immédiatement les éléments produits à partir de la cible à un plasma vu sous une largeur importante, pour un volume de plasma déterminé. La production d'espèces ionisées s'en trouve améliorée.

De préférence, les différents ensembles constituant la structure magnétique selon l'invention se présentent comme des cylindres coaxiaux, emboîtés les uns dans les autres ; ceci a pour effet de les rendre indépendants mécaniquement, mais aussi électriquement.

Il est souvent nécessaire de procéder à un isolement haute tension de la source. La structure de dispositifs magnétiques selon l'invention est compatible avec l'introduction d'un élément d'isolement ayant, lui aussi, une symétrie axiale par rapport à l'axe MM'. Comme illustré sur la figure 4, cet élément d'isolement peut être introduit à plusieurs niveaux, par exemple dans la zone 46 extérieure au système magnétique A₁ ou dans la zone 48 comprise entre le système A₁ et le système A₂ ou dans la zone 50 comprise entre le système A₂ et le système multipolaire 32. D'une manière générale, l'isolement peut se faire à différents diamètres : entre les multipôles et le système axial, ou entre les composants du système axial ; on peut encore réaliser des isolements sur plusieurs diamètres, ce qui permet de tenir des tensions plus élevées. Les éléments isolants sont en général en PVC ou en Bakélite.

La figure 5A représente un dispositif selon l'invention, comportant un élément multipolaire 32 tel que décrit ci-dessus, et deux systèmes A₁, A₂ pour produire le champ axial. Le système le plus extérieur, A₁, permet d'établir un champ axial moyen. Le système intérieur A₂ comporte un seul sous-système magnétique, permettant d'établir un gradient de champ axial à une extrémité du système extérieur A₁. La figure 5B représente l'évolution, selon l'axe MM' de la composante radiale obtenue par A₁ (champ moyen : courbe I₅), du gradient induit par le sous-système A₂ (modulation, courbe II₅), et du champ axial résultant (courbe III₅). Le champ axial résultant présente un rapport miroir B_{f}/Bₘᵢₙ supérieur à 1,1 : ce critère permet bien d'établir qu'on obtient une structure de champ à minimum.

La figure 6A représente une autre structure d'un dispositif selon l'invention, avec système multipolaire 32 autour d'un axe MM', et deux systèmes A₁, A₂ pour produire le champ axial. Le système A2 se décompose en deux sous-systèmes A₂₁ et A₂₂, chacun de ces sous-systèmes permettant d'établir, à une extrémité du système extérieur A₁, un gradient de champ axial. Les polarités de ces éléments sont représentées sur la figure 6A par des flèches. Les courbes I₆, II₆, III₆ représentent, sur la figure 6B, l'évolution respective du champ moyen, des champs de modulation, et du champ total résultant. Là encore, le rapport miroir est supérieur ou égal à 1,1, il en résulte bien une structure à minimum.

La figure 7A représente une autre structure avec deux niveaux de systèmes magnétiques A₁ et A₂ pour produire la composante axiale du champ magnétique. La différence entre le dispositif de cette figure et celui de la figure 6A réside dans la polarité du sous-système A₂₂. La figure 7B montre l'évolution, le long de l'axe MM', du champ axial moyen (obtenu à l'aide du système A₁ : courbe I₇), du champ axial de modulation (obtenu par l'action combinée des sous-systèmes A₂₁, A₂₂ : courbe II₇ ; la courbe II'₇ représente le champ axial résultant de l'action du système A₂), et du champ axial résultant total (courbe III₇). Là encore, on obtient bien une structure de champ à minimum (le critère étant l'obtention d'un rapport miroir B_{f}/Bₘᵢₙ supérieur ou égal à 1,1).

Un quatrième mode de réalisation d'un dispositif, avec deux niveaux de systèmes magnétiques pour l'obtention de la composante axiale du champ, est représenté sur la figure 8A. Par rapport aux structures des figures 6A et 7A, la différence réside, là encore, dans la magnétisation du sous-système A₂₂. Le long de l'axe MM', le champ axial moyen obtenu par le système A₁ évolue comme illustré par la courbe I₈ de la figure 8B. Les courbes II₈ représentent l'évolution du champ axial de modulation, la courbe II'₈ représentant l'évolution de la composante du champ axial résultant du système A₂. La courbe III8 représente l'évolution axiale du champ axial résultant total. Là encore, on constate bien l'obtention d'une structure à minimum (B_{f}/Bₘᵢₙ supérieur ou égal à 1,1).

Pour les quatre modes de réalisation illustrés sur les figures 5A à 8A, le système A₁ peut être constitué par une bobine, les systèmes de modulation (A₂, A₂₂, A₂₁) étant constitués par des aimants permanents ou des bobines.

Les divers modes de réalisation exposés en liaison avec les figures 3 à 8A sont, dans le cas d'une source ECR, combinés à des moyens pour injecter un rayonnement HF dans la zone de confinement 32, à des moyens pour disposer une cible, à des moyens pour injecter un faisceau primaire en direction de la position d'une cible et à des moyens pour extraire des ions d'un plasma formé dans la zone de confinement.

La figure 9 représente un exemple de source ECR mettant en oeuvre une structure magnétique selon l'invention. Sur cette figure, on reconnaît la présence de l'élément multipolaire 32, d'un système extérieur A₁ de bobines cylindriques permettant d'établir un champ axial moyen dans la zone 34 de confinement d'un plasma 35. Un deuxième niveau de moyens magnétiques A₂ (en fait, composé de deux aimants permanents cylindriques A₂₁ et A₂₂) permet d'établir les gradients nécessaires à la modulation du champ axial, à l'intérieur de la zone de confinement 34. Une cible 42, et ses moyens de chauffage, sont disposés à proximité d'une extrémité du système multipolaire 32. Des moyens 52 permettent une injection latérale de rayonnement haute fréquence dans la zone de confinement 34. Bᵣ représente la valeur de la composante radiale du champ magnétique à l'intérieur de la zone 34, et on s'arrange de préférence pour que la fréquence f du champ électromagnétique HF injectée dans cette zone satisfasse à la condition de résonance cyclotronique électronique : Bᵣ=f.2πm/e (où m est la masse de l'électron et e sa charge). Une telle condition permet une forte ionisation des atomes dans la zone de confinement 34 : en effet, les électrons émis sont alors fortement accélérés du fait de la résonance cyclotronique électronique.

Le dispositif de la figure 9 comporte en outre des moyens 54 permettant le refroidissement de la cible et de son environnement, un passage 56 pour la connexion d'un thermocouple, lui-même situé à proximité de la cible, et une arrivée 58 de courant pour le chauffage de la cible.

La structure de la figure 9 comporte également un cylindre isolant 60, disposé entre les deux systèmes A₁ et A₂ pour la production de la composante axiale du champ magnétique.

La cible 42 est bombardée par faisceau d'ions incident 44 dont la direction est alignée sur l'axe commun du dispositif magnétique A₁-A₂. L'extraction des ions du plasma se fait par la même ouverture, à l'aide d'électrodes d'extraction 62.

Comme déjà expliqué ci-dessus, le fait de positionner la cible 42 à proximité d'une des extrémités du système multipolaire 32 permet de la bombarder avec un faisceau d'ions incident à haute énergie 44 qui traverse le système d'extraction, tout en maintenant les structures, sensibles aux neutrons, produisant le champ magnétique, à des angles supérieurs à 90° par rapport à l'axe MM'. Bien entendu, le dispositif selon l'invention, pour produire un champ magnétique, n'interdit pas, si nécessaire, de placer une cible loin de la source.

L'évolution, le long de l'axe MM', des différentes composantes du champ magnétique obtenues avec le dispositif illustré sur la figure 9, est représentée sur la figure 10. La courbe I représente l'évolution de la composante due au système A₁ seul (ce système est constitué d'une bobine alimentée à 700 ampères), la courbe II représente l'évolution de la composante axiale due au système A₂ seul (système constitué d'aimants A₂₁ et A₂₂). La courbe III représente le champ axial résultant de la contribution de chacun des systèmes A₁ et A₂. Cette courbe III permet de constater, là encore, qu'une structure de champ à minimum est bien obtenue.

## Revendications

1. Dispositif pour engendrer un champ magnétique $\vec{\text{B}}$ comportant :
- un ensemble de N, N≥2, systèmes magnétiques (A₁, ..., A_{N}), à symétrie axiale, pour former un champ magnétique axial (Bₐ), ces N systèmes étant coaxiaux et emboîtés les uns dans les autres,
- un ensemble de moyens magnétiques (32) à structure multipolaire permettant d'obtenir un champ magnétique radial ($\vec{\text{B}}$_{rad}), cet ensemble de moyens magnétiques étant disposé à l'intérieur des N systèmes magnétiques et étant coaxial à ceux-ci.

2. Dispositif selon la revendication 1, le champ $\vec{\text{B}}$ ayant une structure à minimum.

3. Dispositif selon l'une des revendications 1 ou 2, le rapport L₁/L, où L est la longueur de l'ensemble des moyens magnétiques à structure multipolaire (32) et où L₁ est la longueur du dispositif, mesuré parallèlement à l'axe de symétrie commun (MM'), étant inférieur à 1,5.

4. Dispositif selon l'une des revendications 1 à 3, comportant en outre un ou plusieurs isolants (60) coaxiaux aux N systèmes magnétiques (A₁, ...A_{N}) et à l'ensemble de moyens magnétiques (32) à structure multipolaire.

5. Dispositif pour engendrer un champ magnétique, selon l'une des revendications 1 à 4, comportant 2, N=2, systèmes magnétiques à symétrie axiale (A₁, A₂), pour former un champ magnétique axial, le système le plus extérieur (A₁) définissant un champ axial moyen, le système intérieur (A₂) permettant d'établir localement au moins un gradient de ce champ axial.

6. Dispositif selon la revendication 5, le système intérieur (A₂) comportant un seul système magnétique permettant d'établir un gradient de champ axial, à une extrémité du système (A₁) le plus extérieur.

7. Dispositif selon la revendication 5, le système intérieur (A₂) comportant deux sous-systèmes magnétiques (A₂₁, A₂₂) permettant d'établir un gradient de champ axial à chacune des deux extrémités du système (A₁) le plus extérieur.

8. Source ECR comportant un dispositif selon l'une des revendications 1 à 7, le volume intérieur aux moyens magnétiques à structure multipolaire définissant une enceinte de confinement pour plasma (34) et des moyens pour disposer une cible (42).

9. Source ECR selon la revendication 8, les moyens pour disposer une cible permettant de positionner celle-ci à une des extrémités (S₁, S₂) de la structure multipolaire (32).

10. Source ECR selon la revendication 8, des moyens étant prévus pour injecter un faisceau primaire (44) en direction de la position d'une cible (42), selon l'axe commun aux N systèmes magnétiques (A₁,..., A_{N}) et aux moyens magnétiques (32) à structure multipolaire.

11. Procédé de production d'ions mettant en oeuvre une source ECR selon l'une des revendications 8 à 10.

12. Procédé selon la revendication 11, les ions produits étant des ions radioactifs.

## Patentansprüche

1. Vorrichtung zur Erzeugung eines Magnetfeldes $\vec{\text{B}}$ mit:
- einer Anordnung von N, N≥2 Magnetsystemen (A₁,...,A_{N}) mit axialer Symmetrie zur Bildung eines axialen Magnetfelds (Bₐ), wobei diese N Systeme koaxial und ineinander verschachtelt sind,
- einer Anordnung magnetischer Mittel (32) mit mehrpoliger Struktur, die es ermöglicht, ein radiales Magnetfeld ($\vec{\text{B}}$_{rad}) zu erhalten, wobei diese Anordnung magnetischer Mittel im Inneren der N Magnetsysteme angeordnet und koaxial zu diesen ist.

2. Vorrichtung nach Anspruch 1, wobei das Feld $\vec{\text{B}}$ eine Struktur mit einem Minimum aufweist.

3. Vorrichtung nach einem der Ansprüche 1 oder 2, wobei das Verhältnis L₁/L, wobei L die Länge der Anordnung der magnetischen Mittel mit mehrpoliger Struktur (32) und L₁ die Länge der Vorrichtung, parallel zur gemeinsamen Symmetrieachse (MM') gemessen, ist, kleiner als 1,5 ist.

4. Vorrichtung nach einem der Ansprüche 1 bis 3, ferner mit einem oder mehreren Isolierelementen (60), die zu den N Magnetsystemen (A₁,...,A_{N}) und zu der Anordnung der magnetischen Mittel (32) mit mehrpoliger Struktur koaxial sind.

5. Vorrichtung zur Erzeugung eines Magnetfeldes nach einem der Ansprüche 1 bis 4, mit 2, N = 2, Magnetsystemen mit axialer Symmetrie (A₁,A₂) zur Bildung eines axialen Magnetfeldes, wobei das äußerste System (A₁) ein mittleres axiales Feld festlegt, und das innere System (A₂) den lokalen Aufbau mindestens eines Gradienten dieses axialen Feldes gestattet.

6. Vorrichtung nach Anspruch 5, wobei das innere System (A₂) ein einzelnes Magnetsystem umfaßt, das den Aufbau eines axialen Feldgradienten zu- einem Ende des äußersten Systems (A₁) gestattet.

7. Vorrichtung nach Anspruch 5, wobei das innere System (A₂) zwei magnetische Untersysteme (A₂₁,A₂₂) umfaßt, die das Erstellen eines axialen Feldgradienten zu jedem der beiden Enden des äußersten Systems (A₁) gestatten.

8. CER-Quelle mit einer Vorrichtung gemäß einem der Ansprüche 1 bis 7, wobei das gegenüber den magnetischen Mitteln mit mehrpoliger Struktur innenliegende Volumen ein Plasma-Begrenzungsgehäuse (34) sowie Mittel zur Anordnung eines Targets bzw. einer Auftreffplatte (42) festlegt.

9. CER-Quelle nach Anspruch 8, wobei die Mittel zur Anordnung eines Targets die Positionierung desselben an einem der Enden (S₁,S₂) der mehrpoligen Struktur (32) gestatten.

10. CER-Quelle nach Anspruch 8, wobei Mittel zum Einschießen eines Primärstrahls (44) in Richtung auf die Position eines Targets (42) entlang der den N Magnetsystemen (A₁,...,A_{N}) und den magnetischen Mitteln (32) mit mehrpoliger Struktur gemeinsamen Achse vorgesehen sind.

11. Verfahren zur Erzeugung von Ionen unter Verwendung einer CER-Quelle nach einem der Ansprüche 8 bis 10.

12. Verfahren nach Anspruch 11, wobei die erzeugten Ionen radioaktive Ionen sind.

## Claims

1. Means for generating a magnetic field B comprising:
- an assembly of N, (N≥2), magnetic systems (A₁, ...,A_{N}), having axial symmetry, for forming an axial magnetic field (Bₐ), these N systems being coaxial and nested one within another,
- an assembly of magnetic means (32) of multipolar structure allowing the production of a radial magnetic field (B_{rad}), this assembly of magnetic means being arranged within the N magnetic systems and being coaxial with them.

2. Means according to Claim 1, the field B having a minimum structure.

3. Means according to one of Claims 1 or 2, the ratio L₁/L, where L is the length of the assembly of magnetic means of multipolar structure (32) and where L₁ is the length of the means measured parallel to the common axis of symmetry (MM'), being less than 1.5.

4. Means according to one of Claims 1 to 3, including in addition one or more insulators (60) coaxial with the N magnetic systems (A₁, ... A_{N}) and with the assembly of magnetic means (32) of multipolar structure.

5. Means for generating a magnetic field according to one of Claims 1 to 4, comprising 2, (N=2), magnetic systems having axial symmetry (A₁, A₂), for forming an axial magnetic field, the outermost system (A₁) defining a mean axial field, the inner system (A₂) allowing the establishment locally of at least one gradient of this axial field.

6. Means according to Claim 5, the inner system (A₂) comprising a single magnetic system allowing the establishment of an axial field gradient, at one end of the outermost system (A₁).

7. Means according to Claim 5, the inner system (A₂) comprising two magnetic sub-systems (A₂₁, A₂₂) allowing the establishment of an axial field gradient at each of the two ends of the outermost system (A₁).

8. ECR source comprising means according to one of Claims 1 to 7, the interior volume of the magnetic means of multipolar structure defining a confining cavity for plasma (34) and means for receiving a target (42).

9. ECR source according to Claim 8, the means for receiving the target allowing the positioning of the latter at one of the ends (S₁, S₂) of the multipolar structure (32).

10. ECR source according to Claim 8, means being provided for injecting a primary beam (44) in the direction of the position of a target (42), along the axis common to the N magnetic systems (A₁, ..., A_{N}) and to the magnetic means (32) of multipolar structure.

11. Method of producing ions using an ECR source according to one of Claims 8 to 10.

12. Method according to Claim 11, the ions produced being radioactive ions.
